# EUROPÄISCHE PATENTSCHRIFT

(11) **EP 0 895 857 B1**
(45) Veröffentlichungstag und Bekanntmachung des Hinweises auf die Patenterteilung: **25.09.2002**
(21) Anmeldenummer: 98113657.5
(22) Anmeldetag: 22.07.1998
(51) Int. Cl.: B41F 7/08, B41F 13/46

(54) **Vorrichtung und Verfahren zum Wechseln des Druckbildes während des Betriebs einer Druckmaschine**
Device and method for changing the printing image during the operation of a printing press
Dispositif et procédé pour changer l'image d'impression pendant l'opération d'une machine d'impression

(30) Priorität: 07.08.1997 US 908736
(43) Veröffentlichungstag der Anmeldung: 10.02.1999
(62) Teilanmeldung aus: 01111910.4
(73) Patentinhaber: Heidelberger Druckmaschinen Aktiengesellschaft, 69115 Heidelberg (DE)
(72) Erfinder: Pollock, David Clarke, Somersworth, NH 03078 (US)
(74) Vertreter: Hörschler, Wolfram Johannes, Dipl.-Ing.

(56) Entgegenhaltungen:
- EP-A- 0 010 141
- EP-A- 0 321 360
- EP-A- 0 465 789
- EP-A- 0 509 414
- DE-A- 3 313 219
- DE-A- 3 917 340
- DE-U- 8 410 619

## Beschreibung

Die vorliegende Erfindung betrifft den Bereich des Offsetdrucks. Dabei betrifft die vorliegende Erfindung eine Vorrichtung zum Wechseln von ein Druckbild tragenden Platten in einer Offsetdruckmaschine bei Betrieb der Druckmaschine.

Offsetdruckmaschinen sind in der Drucktechnik wohlbekannt. In diesen Vorrichtungen werden ein Gummituchzylinder und ein Bildzylinder oder Plattenzylinder zum Drucken auf einer Seite einer Materialbahn (z.B. Papier) verwendet, die in Kontakt mit dem Gummituchzylinder ist. Der Gummituchzylinder erhält ein Farbbild von dem Bildzylinder und überträgt dieses Bild auf die Materialbahn. Der Bildzylinder umfaßt gewöhnlich eine ein Druckbild tragende Platte, auf der sich das zu druckende Bild befindet. Der Bildzylinder kann alternativ eine Kassette mit bebilderbarem Material sein, das vorher bebildert wurde oder von einer Bebilderungseinrichtung in der Druckmaschine bebildert wird. Es werden verschiedene Farbkästen und Farbauftragwalzen sowie Feuchtauftragwalzen zum Übertragen der Farbe auf die bildtragende Platte oder das bebilderbare Material auf dem Bildzylinder verwendet, um dadurch dem Bildzylinder Farbe zum späteren Übertragen des eingefärbten Bildes auf den Gummituchzylinder zu liefern.

In herkömmlichen Offsetdruckmaschinen ist jeder Gummituchzylinder gewöhnlich mit einem einzelnen Bildzylinder verbunden. Wenn in diesen Druckmaschinen der Zeitpunkt gekommen ist, die bildtragende Platte oder Kassette auszuwechseln, entweder aufgrund von Wartungserfordernissen oder weil ein neues Bild gedruckt werden muß, ist es notwendig, die Druckmaschine anzuhalten. Da ein einzelner Bildzylinder zum Übertragen eines Bildes auf den Gummituchzylinder verwendet wird, es es nicht möglich, die Druckmaschine laufen zu lassen, während die bildtragende Platte auf bzw. die Kassette in dem Bildzylinder entnommen und ersetzt wird.

Ein Anhalten der Druckmaschine zum Auswechseln einer bildtragende Platte oder Kassette wirkt als eine Unterbrechung des Druckvorgangs, die das gesamte Druckverfahren verlangsamt. Zusätzlich zu den Verzögerungen, die durch das Auswechseln der bildtragenden Platte oder Kassette verursacht werden, besteht auch die zusätzliche Gefahr von Verzögerungen in Verbindung mit dem Neustarten der Druckmaschine. Diese Verzögerungen sind das Ergebnis der Gefahr eines Reißens der Bahn, wenn der Druckvorgang wieder gestartet wird und die Druckmaschine auf volle Geschwindigkeit anläuft. Ein Starten und Anhalten der Druckmaschine zum Auswechseln der bildtragenden Platte oder Kassette erhöht die Gefahr eines Bahnrisses, der wiederum zu zusätzlichen Verzögerungen führen kann, wenn die Bahn wieder in die Druckmaschine eingezogen werden muß und mögliche Bahnreste aus ihr entfernt werden müssen.

Die vorliegende Erfindung betrifft eine Vorrichtung und ein Verfahren zur Ermöglichung des Auswechselns von bildtragenden Platten oder Kassetten in einer Offsetdruckmaschine, ohne daß die Druckmaschine angehalten werden muß. Die vorliegende Erfindung beseitigt daher die Probleme herkömmlicher Verfahren, die mögliche Verzögerungen des Druckvorgangs verursachten, weil die Druckmaschine zur Entnahme und zum Auswechseln der bildtragenden Platte oder Kassette angehalten werden muß.

Aus der EP-A-0321360 ist eine Vorrichtung und ein Verfahren zum Wechseln des Druckbildes während des Betriebs einer Druckmaschine bekannt. Aufgabe der vorliegenden Erfindung ist daher die Verbesserung dieser bekannten Druckmaschine.

In der vorliegenden Erfindung ist jeder Gummituchzylinder mit mindestens zwei Bildzylindern verbunden, wobei jeder Bildzylinder eine bildtragende Platte oder Kassette umfaßt. Wenn einer der Bildzylinder in Eingriff mit ("in Druck ") dem Gummituchzylinder steht, wodurch ein Bild zum Drucken auf die Bahn übertragen wird, ist der andere Bildzylinder vom Gummituchzylinder gelöst ("außer Druck"). Als Ergebnis kann der andere Bildzylinder angehalten werden, wodurch die bildtragende Platte oder Kassette ausgewechselt werden kann, ohne daß der gesamte Betrieb der Druckmaschine gestoppt werden muß. Nach dem Auswechseln der bildtragenden Platte oder Kassette auf dem angehaltenen Bildzylinder kann letzterer danach auf Drehzahl gebracht und mit dem Gummituchzylinder in einer relativen Winkelausrichtung zur Sicherstellung der Registergenauigkeit in Eingriff gebracht werden, während der jeweils andere Bildzylinder außer Eingriff gebracht wird, so daß danach ein Auswechseln der bildtragenden Platte oder Kassette dieses Bildzylinders möglich ist.

Die vorliegende Erfindung umfaßt eine Antriebs- und Kupplungsanordnung, die das Neustarten und registergenaue Ineingriffbringen eines Bildzylinders, der zum Auswechseln der bildtragenden Platte oder Kassette außer Eingriff gebracht wurde, mit dem Gummituchzylinder ermöglicht, während der andere Bildzylinder, der dem Gummituchzylinder und dem Drucken auf der Bahn zugeschaltet war, außer Eingriff gebracht und angehalten wird. Jeder Bildzylinder kann eine eigene Farbauftrag- und Feuchtauftragvorrichtung haben.

Die vorliegende Erfindung wird in der folgenden Beschreibung bevorzugter Ausführungsbeispiele im Zusammenhang mit den beigefügten, nachstehend aufgeführten Zeichnungen näher erläutert.

Es zeigen:
- Fig. 1: eine schematische Darstellung des Farbwerks eines Ausführungsbeispiels der vorliegenden Erfindung;
- Fig. 2A: eine Seitenansicht einer in vorliegender Erfindung verwendeten Hilfsantriebs- und Kupplungsanordnung, wobei sich die Kupplung in Hilfsantriebsposition befindet;
- Fig. 2B: eine Seitenansicht der Hilfsantriebs- und Kupplungsanordnung gemäß Fig. 2A, wobei sich die Kupplung zwischen der Hilfsantriebsposition und der Hauptantriebsposition befindet;
- Fig. 2C: eine Seitenansicht der Hilfsantriebs- und Kupplungsanordnung gemäß Fig. 2A, wobei sich die Kupplung in der Hauptantriebsposition befindet;
- Fig. 4: eine Seitenansicht der Hilfsantriebs- und Kupplungsanordnung gemäß Fig. 2A-2C;
- Fig. 5: eine Seitenansicht einer Alternative der Hilfsantriebs- und Kupplungsanordnung gemäß Fig. 2A-2C.

Fig. 1 zeigt eine schematische Darstellung der Druckeinrichtung eines Ausführungsbeispiels der vorliegenden Erfindung. In dem Ausführungsbeispiel gemäß Fig. 1 ist das eingesetzte Druckverfahren zum Beispiel Nass-Offsetdruck. Eine Bahn W wird zwischen dem oberen und dem unteren Gummituchzylinder BLNKT_{U} bzw. BLNKT_{L} hindurchgeführt. Jeder der Gummituchzylinder BLNKT_{U} bzw. BLNKT_{L} hat zwei mit ihm verbundene Bildzylinder, d.h. Gummituchzylinder BLNKT_{U} hat zwei mit ihm verbundene Bildzylinder P₁, P₂, und Gummituchzylinder BLNKT_{L} hat die mit ihm verbundenen Bildzylinder P₃, P₄. Wie dem Fachmann bekannt, ist auf den Gummituchzylindern BLNKT_{U}, BLNKT_{L}, vorzugsweise in Form eines abnehmbaren Gummituchs, eine äußere Umfangsfläche vorgesehen, welche ein eingefärbtes Druckbild von dem mit ihr in Kontakt stehenden zugehörigen Bildzylinder auf die Seite der Bahn W überträgt, die in Kontakt mit dem Gummituchzylinder BLNKT_{U} bzw. BLNKT_{L} ist. Wie nachstehend ausführlicher beschrieben, ist jeweils nur einer der Bildzylinder P₁, P₂, P₃, P₄ mit einem der Gummituchzylinder BLNKT_{U} bzw. BLNKT_{L}in Kontakt. Jeder der Bildzylinder P₁, P₂, P₃, P₄ ist mit einem eigenen Farbwalzenzug K₁, J₁, F₁, E₁, F₁; K₂, J₂, F₂, E₂, F₂; K₃, J₃, F₃, E₃, F₃ bzw. K₄, J₄, F₄, E₄, F₄ verbunden. Jeder der Bildzylinder P₁, P₂, P₃, P₄ ist auch mit einer eigenen Feuchtauftragwalzenausrüstung S, N₁, M₁; S, N₂, M₂; S, N₃, M₃ bzw. S, N₄, M₄ verbunden.

### In dem Ausführungsbeispiel gemäß Fig. 1 umfaßt die gezeigte

Feuchtauftragwalzenausrüstung Sprühauftragwalzen S. Die zugehörigen Farbwerke für die Gummituchzylinder BLNKT_{U} und BLNKT_{L} teilen sich jeweils eine gemeinsame Farbkastenwalze A_{U} bzw. A_{L}, eine gemeinsame Farbdosierwalze B_{U} bzw. B_{L} und eine gemeinsame Schwenkwalze G_{U} bzw. G_{L}. Die Schwenkwalzen G_{U}, G_{L} schwenken von einer ersten Position (durchgehende Linien), in der sie Farbe an ein erstes Druckwerk F₁ bzw. F₃ und einen ersten Bildzylinder P₁ bzw. P₃ übertragen, zu einer zweiten Position (gestrichelte Linien), in der sie Farbe an ein zweites Druckwerk F₂ bzw. F₄ und einen zweiten Bildzylinder P₂ bzw. P₄ übertragen. Die oberen Bildzylinder P₁, P₂ können sich auch eine gemeinsame digitale Bebilderungseinrichtung I_{U} teilen, während die unteren Bildzylinder P₃, P₄ sich eine gemeinsame digitale Bebilderungseinrichtung I_{L} teilen können. Digitale Bebilderungseinrichtungen I_{U} und I_{L} können verwendet werden, um beispielsweise ein bebilderbares Material aus einer bildtragenden Kassette zu bebildern, die in den Bildzylindern P₁, P₂, P₃, P₄ befestigt ist.

Der Betrieb der Vorrichtung gemäß Fig. 1 ist wie folgt: Ein Bildzylinder P₁ trägt ein Druckbild (im allgemeinen in Form einer Platte auf dem Außenumfang des Bildzylinders P₁ oder eines bebilderbaren Materials aus einer Kassette, die in dem Bildzylinder P₁ angebracht ist) auf seinem Außenumfang und überträgt dieses Bild nach dem Farbauftrag an den Gummituchzylinder BLNKT_{U} durch die Übertragung von Farbe von der Farbkastenwalze A_{U} durch den ersten Farbwalzenzug K₁, J₁, F₁, E₁, F₁. Der Gummituchzylinder BLNKT_{U} wiederum druckt das Bild auf den oberen Abschnitt der Bahn W. An einem gewissen Punkt wird, entweder wegen der Notwendigkeit, den Farbwalzenzug K₁, J₁, F₁, E₁, F₁ zu reinigen, oder weil die verwendete bildtragende Platte oder Kassette ausgewechselt werden muß, die mittels des Bildzylinders P₁ erfolgende Reproduktion eines Bildes angehalten, und die mittels des Bildzylinders P₂ erfolgende Reproduktion eines Bildes beginnt (wie leicht zu verstehen ist, gilt diese Beschreibung gleichermaßen für die Bildzylinder P₃ und P₄, die auf die untere Fläche der Bahn W drucken). Wie nachstehend ausführlicher beschrieben, wird der Bildzylinder P₂ auf Drehzahl gebracht und in ein Getriebe eingekuppelt. Danach wird der Bildzylinder P₂ in Kontakt ("in Druck") mit dem Gummituchzylinder BLNKT_{U} gebracht, und Bildzylinder P₁ wird außer Kontakt ("außer Druck") mit dem Gummituchzylinder BLNKT_{U} gebracht. Gleichzeitig wird die Schwenkrolle G_{U} in Position geschaltet, so daß sie die Farbkastenwalze A_{U} mit dem Farbwalzenzug K₂, J₂, F₂, E₂, F₂ verbindet. Als Ergebnis erfolgt ein Drucken durch den zweiten Farbwalzenzug K₂, J₂, F₂, E₂, F₂ und den zweiten Bildzylinder P₂, während der erste Farbwalzenzug K₁, J₁, F₁, E₁, F₁ und der erste Bildzylinder P₁ außer Betrieb sind.

Ein Ausführungsbeispiel der Vorrichtung zum Umschalten des Betriebs der Bildzylinder P₁, P₂, P₃, P₄ ist im Detail in Fig. 2A-2C, 4 und 5 gezeigt. Ein Gummituchzylinder BLNKT umfaßt eine Welle 1, die an einem Gummituchzylindergetriebe 2 befestigt ist. In einer dem Fachmann bekannten Weise wird das Gummituchzylindergetriebe 2 von bekannten Antriebseinrichtungen angetrieben, was ein Drehen des Gummituchzylindergetriebes 2, der Welle 1 und des Gummituchs BLNKT zur Folge hat. Gummituchzylinder 2 wird mit einem schaltbaren Bildzylindergetriebe 3 mitgeführt. Welle 5 des Gummituchzylinders BLNKT ist mit einer Gummituchzylinderwellen-Codiereinrichtung 13 verbunden. Das Bildzylindergetriebe 3 ist zum Drehen auf einem Lager 4 angebracht, wobei dieses Lager auf einer Welle 5 des Bildzylinders P befestigt ist.

Ebenfalls auf Welle 5 ist eine Kupplungsvorrichtung 6 angebracht, die sich entlang der Länge des Welle 5 bewegt und mit der Welle 5 dreht. Die Kupplungsvorrichtung 6 umfaßt auf einer Seite, die dem Bildzylinder P₁ zugewandt ist, radial nach außen vorstehende Keile 7, die selektiv in radial nach innen ragende Keile 8 am Innenumfang des Bildzylindergetriebes 3 eingreifen, wenn die Kupplungsvorrichtung 6 sich in der in Fig. 2A gezeigten Position befindet. Die Kupplungsvorrichtung 6 umfaßt weiterhin auf einer vom Bildzylinder P₁ abgewandten Seite radial nach außen vorstehende Keile 9, in die radial nach innen ragende Keile 10 auf dem Innenumfang einer ersten Bildzylinder-Hilfsantriebsscheibe 11, wenn die Kupplungsvorrichtung 6 sich in der in Fig. 2C gezeigten Position befindet. Die erste Bildzylinder-Hilfsantriebsscheibe 11 ist zum Drehen auf einem Lager 12 angebracht, wobei dieses Lager auf der Welle 5 des Bildzylinders P₁ befestigt ist.

Über die erste Bildzylinder-Hilfsantriebsscheibe 11 wird ein Riemen oder eine Kette 14 mitgeführt, wobei dieser Riemen oder diese Kette 14 auch über eine zweite Bildzylinder-Hilfsantriebsscheibe 11' (Fig. 4 und 5) und eine Hilfsantriebsscheibe 15 mitgeführt wird. Die Hilfsantriebsscheibe 15 wird von einem Hilfsantrieb 16 angetrieben. In einer Ausführung der Erfindung (Fig. 4) treibt der Riemen oder die Kette 14 eine Leitscheibe 31 an, die mit der Hilfs-Codiereinrichtung 17 verbunden ist. In einem alternativen Ausführungsbeispiel (Fig. 5) wird die Leitscheibe 31 nicht verwendet, und die Hilfs-Codiereinrichtung 17 ist direkt mit dem Hilfsantrieb 16 verbunden. In dem alternativen Ausführungsbeispiel gemäß Fig. 5 können Signale von der Hilfs-Codiereinrichtung 17, die Geschwindigkeit und Phasenwinkel widerspiegeln, verarbeitet werden, um sicherzustellen, daß aus dem Drehen des Hilfsantriebs 16 abgeleitete Signale Geschwindigkeit und Position der Hilfsantriebsscheiben 11, 11' widerspiegelnd sind.

Die Arbeitsweise der Hilfsantriebs- und Kupplungsanordnung der vorliegenden Erfindung wird nachstehend unter Bezugnahme auf Fig. 2A-2C und Fig. 4 und 5 beschrieben. Fig. 2A zeigt die vorliegende Erfindung in einer Position, in welcher der Bildzylinder P₁ "in Druck" ist und mit dem Gummituchzylinder BLNKT angetrieben wird. In Fig. 2A ist davon auszugehen, daß ein zweiter Bildzylinder P₂ (nicht gezeigt in Fig. 2A, gezeigt in Fig. 4 und 5) gleichzeitig "außer Druck" ist und nicht mit dem Gummituchzylinder BLNKT angetrieben wird, wie vorstehend und nachstehend im einzelnen beschrieben. In der in Fig. 2A gezeigten Position der Kupplungsvorrichtung 6 greifen die Keile 7 und 8 ineinander ein und verbinden dadurch Welle 5 mit Bildzylindergetriebe 3. Als Ergebnis dieser Verbindung und des Mitführens des Bildzylindergetriebes 3 mit Gummituchzylindergetriebe 2 wird der Bildzylinder P₁ durch und mit dem Gummituchzylinder BLNKT angetrieben. Gleichzeitig ist der Bildzylinder P₂ "außer Druck" und wird nicht mit dem Gummituchzylinder BLNKT angetrieben, d.h. eine entsprechende, mit Bildzylinder P₂ verbundene Kupplungsvorrichtung 6 befindet sich in der in Fig. 2C gezeigten Position, und der Bildzylinder P₂ ist leicht vom Gummituchzylinder BLNKT abgesetzt (d.h. "abgeschwenkt" durch herkömmliche Schwenkvorrichtungen, um einen Bildzylinder zum Auswechseln der Platte auf dem Bildzylinder von einem Gummituchzylinder wegzubewegen). In der in Fig. 2A gezeigten Position der Kupplungsvorrichtung 6 ist die Welle 5 nicht an die erste Bildzylinder-Hilfsantriebsscheibe 11 gekoppelt, weswegen der Hilfsantrieb 16 keinen Einfluß auf den Bildzylinder P₁ hat.

Wenn gewünscht wird, Bildzylinder P₁ "außer Druck" zu bringen und das Antreiben des Bildzylinders P₁ mit dem Gummituchzylinder BLNKT zu stoppen, um das Bild auf diesem Bildzylinder auszuwechseln, die Platte auf oder die Kassette in dem betreffenden Bildzylinder zu ersetzen oder die Farbwalze für diesen Zylinder zu reinigen, wird der Bildzylinder P₂ mit dem Gummituchzylinder auf Drehzahl gebracht, indem der Hilfsantrieb 16 betrieben wird, wenn die Kupplungsvorrichtung für den Bildzylinder P₂ in der in Fig. 2C gezeigten Position ist. Eine (nicht gezeigte) Steuereinheit vergleicht die von der Hilfs-Codiereinrichtung 17, die entweder mit der mit dem Riemen oder der Kette 14 (Fig. 4) mitgeführten Leitscheibe 31 oder direkt mit dem Hilfsantrieb 16 (Fig. 5) verbunden ist, gemessene Geschwindigkeit und Phase mit der von der Gummituchzylinderwellen-Codiereinrichtung 13 gemessenen Geschwindigkeit und Phase und stellt die Drehzahl des Hilfsantriebs 16 so ein, daß eine Drehzahlabstimmung der ineinandergreifenden Teile (Keile 7 und 8 bzw. Keile 9 und 10) zum Ein- und Auskuppeln erreicht wird. Die Hilfs-Codiereinrichtung 17 mißt die Geschwindigkeit des Hilfsantriebs 16 und daher die Geschwindigkeit der Antriebsscheibe 11, während die Gummituchzylinderwellen-Codiereinrichtung 13 die Geschwindigkeit des Gummituchzylinders BLNKT und daher des Getriebes 3 mißt.

Registergenauigkeit kann auf eine von zwei Arten erreicht werden. Erstens kann die Winkelposition oder der Phasenwinkel des Hilfsantriebs 16 so eingestellt werden, daß Registergenauigkeit erreicht wird. Diese Registergenauigkeit wird bewerkstelligt, indem die von der Hilfs-Codiereinrichtung 17 gemessene Winkelposition mit der von der Codiereinrichtung 13 der Gummituchzylinderwelle, die pro Umdrehung des Gummituchzylinders BLNKT einmal dreht, gemessenen Winkelposition verglichen und der Phasenwinkel des Hilfsantriebs 16 verstellt wird, bis Registergenauigkeit erreicht ist. Zweitens können die Keile 7, 8 ein Führungselement umfassen, das einen Grad relativer Drehung nach dem Einkuppeln ermöglicht und ein Einkuppeln nur in einer spezifischen Winkelposition bewirkt, indem die Keile zu diesem Eingriff geführt werden. Die Keile 7 und 8 sind so ausgeführt, daß ein Einkuppeln nur in einer Position der relativen Drehwinkel der Bildzylinder P₁, P₂ und des Gummituchzylinders BLNKT möglich ist, um die Bildeinstellung zu sichern.

Die Kupplungsvorrichtung 6 für den Bildzylinder P₂ wird danach zu der Position gemäß Fig. 2A bewegt, wodurch ein Antrieb des Bildzylinders P₂ durch das Gummituchzylindergetriebe 2 bewirkt wird. Als nächstes geht der Bildzylinder P₂ "in Druck". Gleichzeitig wird der Bildzylinder P₁ vom Gummituchzylinder BLNKT weggeschwenkt, geht dadurch "außer Druck", und die Kupplungsvorrichtung 6 für den Bildzylinder P₁ wird zu der in Fig. 2C gezeigten Position bewegt. Der Hilfsantrieb 16 wird danach verlangsamt, bis die Drehung des Bildzylinders P₁ gestoppt wird. Die Platte auf oder die Kassette in dem Bildzylinder P₁ kann dann ausgewechselt werden, und das Farbwerk für diesen Bildzylinder kann dann gereinigt werden. Alternativ kann eine (nicht dargestellte) Kassette in einem Bildzylinder P₁ enthalten sein und betätigt werden, um eine jungfräuliche Schicht eines bebilderbaren Materials oder eine vorbebilderte Schicht auf dem Umfang des Bildzylinders P₁ zu positionieren. In diesem Ausführungsbeispiel muß die Kassette nur ausgewechselt werden, wenn alles Material in der Kassette aufgebraucht ist. Nach dem Auswechseln einer Kassette kann der Hilfsantrieb 16 zum Antreiben des Bildzylinders P₁ verwendet werden, während dieser von einer Bebilderungseinrichtung I bebildert wird. Wenn gewünscht wird, daß danach das Drucken mit Bildzylinder P₁ begonnen und mit Bildzylinder P₂ beendet wird, kann das zuvor beschriebene Verfahren natürlich umgekehrt werden.

### LISTE DER BEZUGSZEICHEN

- BLNKT_{U}: Oberer Gummituchzylinder
- BLNKT_{L}: Unterer Gummituchzylinder
- P₁, P₂, P₃, P₄: Bildzylinder
- K₁, J₁, F₁, E₁, F₁ ... K₄, J₄, F₄, E₄, F₄: Farbwerk
- S, N₁, M₁ ... S, N₄, M₄: Feuchtauftragwalzenausrüstung

- S: Sprühauftragwalze
- A_{U}, A_{L}: Farbkastenwalzen
- B_{U}, B_{L}: Farbdosierwalzen
- G_{U}, G_{L}: Schwenkwalzen
- I_{U}, I_{L}: Bebilderungseinrichtung
- W: Bahn

- 1: Welle
- 2: Gummituchzylindergetriebe
- 3: Bildzylindergetriebe
- 4: Lager
- 5: Welle
- 6: Kupplungsvorrichtung
- 7: Keile
- 8: Keile
- 9: Keile
- 10: Keile
- 11: Bildzylinder-Hilfsantriebsscheibe
- 12: Lager
- 13: Gummituchzylinderwellen-Codiereinrichtung
- 14: Riemen oder Kette
- 15: Hilfsantriebsscheibe
- 16: Hilfsantrieb
- 17: Hilfs-Codiereinrichtung
- 31: Leitscheibe

## Patentansprüche

1. Vorrichtung zum Wechseln des Druckbildes während des Betriebs einer Druckmaschine, wobei die Vorrichtung mindestens einen Gummituchzylinder (BLNKT_{U}, BLNKT_{L}), eine Farbkasteneinheit (A_{U}, A_{L}, B_{U}, B_{L}), einen ersten Bildzylinder (P₁, P₃) und einen zweiten Bildzylinder (P₂, P₄) umfasst, die mit dem mindestens einen Gummituchzylinder (BLNKT_{U}, BLNKT_{L}) selektiv in Eingriff gebracht werden können, wobei der erste Bildzylinder (P₁, P₃) von dem mindestens einen Gummituchzylinder (BLNKT_{U}, BLNKT_{L}) gelöst werden kann, wenn der zweite Bildzylinder (P₂, P₄) mit dem mindestens einen Gummituchzylinder (BLNKT_{U}, BLNKT_{L}) in Eingriff steht, und wobei der zweite Bildzylinder (P₂, P₄) von dem mindestens einen Gummituchzylinder (BLNKT_{U}, BLNKT_{L}) gelöst werden kann, wenn der erste Bildzylinder (P₁, P₃) mit dem mindestens einen Gummituchzylinder (BLNKT_{U}, BLNKT_{L}) in Eingriff steht,
**gekennzeichnet durch**
eine Schwenkwalze (G_{U}, G_{L}), wobei die Schwenkwalze (G_{U}, G_{L}) aus einer ersten Position, in der die Schwenkwalze (G_{U}, G_{L}) Farbe an einen ersten Farbwalzenzug (F₁, E₁, F₁, J₁, K₁, F₃, E₃, F₃, J₃, K₃) und den ersten Bildzylinder (P₁, P₃) überträgt zu einer zweiten Position bewegbar ist, in der die Schwenkwalze (G_{U}, G_{L}) Farbe an einen zweiten Farbwalzenzug (F₂, E₂, F₂, J₂, K₂, F₄, E₄, F₄, J₄, K₄) und den zweiten Bildzylinder (P₂, P₄) überträgt.

2. Vorrichtung nach Anspruch 1, welche weiterhin ein Gummituchzylindergetriebe (2), das mit dem mindestens, einen Gummituchzylinder (BLNKT_{U}, BLNNKT_{L}) verbunden ist, ein erstes Bildzylindergetriebe (3), das selektiv mit dem ersten Bildzylinder (P₁) verbindbar ist, und ein zweites Bildzylindergetriebe, das selektiv mit dem zweiten Bildzylinder (P₂) verbindbar ist, wobei das erste Bildzylindergetriebe (3) und das zweite Bildzylindergetriebe mit dem Gummituchzylindergetriebe (2) mitgeführt werden, eine erste Kupplungsvorrichtung (6), die selektiv das erste Bildzylindergetriebe (3) an den ersten Bildzylinder (P₁) ankoppelt, und eine zweite Kupplungsvorrichtung, die selektiv das zweiten Bildzylindergetriebe an den zweiten Bildzylinder (P₂) ankoppelt, umfasst.

3. Vorrichtung nach Anspruch 2,
**dadurch gekennzeichnet,**
**dass** die erste Kupplungsvorrichtung (6) und die zweite Kupplungsvorrichtung zusammenpassende Keile (7, 8, 9) umfassen.

4. Vorrichtung nach Anspruch 3,
**dadurch gekennzeichnet,**
**dass** die zusammenpassenden Keile (7, 8, 9) ein Führungselement umfassen.

5. Vorrichtung nach Anspruch 2,
welche weiterhin eine erste Bildzylinder-Hilfsantriebsscheibe (11), die selektiv mit dem ersten Bildzylinder (P₁) verbunden wird, wobei die erste Kupplungsvorrichtung (6) selektiv die erste Bildzylinder-Hilfsantriebsscheibe (11) an den ersten Bildzylinder (P₁) ankoppelt, und eine zweite Bildzylinder-Hilfsantriebsscheibe (11) umfasst, die selektiv mit dem zweiten Bildzylinder (P₂) verbunden wird, wobei die zweite Kupplungsvorrichtung selektiv die zweite Bildzylinder-Hilfsantriebsscheibe (11') an den zweiten Bildzylinder (P₂) ankoppelt.

6. Vorrichtung nach Anspruch 5,
welche weiterhin einen Hilfsantrieb (16) umfasst, wobei der Hilfsantrieb (16) die erste und die zweite Bildzylinder-Hilfsantriebsscheibe (11,11') antreibt

7. Vorrichtung nach Anspruch 6,
welche weiterhin einen Riemen (14) oder eine Kette (14) umfasst, wobei der Riemen (14) oder die Kette (14) zwischen dem Hilfsantrieb (16) und dem ersten und dem zweiten Hilfs-Bildgetriebe angeschlossen ist.

8. Vorrichtung nach Anspruch 5,
welche weiterhin eine Hilfs-Codiereinrichtung (17) umfasst, wobei die Hilfs-Codiereinrichtung (17) die Geschwindigkeit und Position der ersten Bildzylinder-Hilfsantriebsscheibe (11) und der zweiten Bildzylinder-Hilfsantriebsscheibe (11') mißt.

9. Vorrichtung nach Anspruch 7,
welche weiterhin eine Hilfs-Codiereinrichtung (17) umfasst, wobei die Hilfs-Codiereinrichtung (17) die Geschwindigkeit und Position der ersten Bildzylinder-Hilfsantriebsscheibe (11) und der zweiten Bildzylinder-Hilfsantriebsscheibe (11') mißt, und weiterhin eine Leitscheibe (31) umfasst, die mit dem Riemen (14) oder der Kette (14) mitgeführt wird, wobei die Hilfs-Codiereinrichtung (17) mit der Leitscheibe (31) verbunden ist.

10. Vorrichtung nach Anspruch 6,
welche weiterhin eine Hilfs-Codiereinrichtung (17) umfasst, wobei die Hilfs-Codiereinrichtung (17) die Geschwindigkeit und Position der ersten Bildzylinder-Hilfsantriebsscheibe und der zweiten Bildzylinder-Hilfsantriebsscheibe (11') mißt, wobei die Hilfs-Codiereinrichtung (17) mit dem Hilfsantrieb (16) verbunden ist.

11. Verfahren zum Wechseln des Druckbildes während des Betriebs einer Druckmaschine,
welches folgende Schritte umfasst:
Bereitstellen mindestens eines Gummituchzylinders (BLNKT_{U}, BLNKT_{L}), Bereitstellen einer Farbkasteneinheit (A_{U}, A_{L}, B_{U}, B_{L}), Bereitstellen eines ersten Bildzylinders (P₁, P₃) und eines zweiten Bildzylinders (P₂, P₄), wobei der erste (P₁, P₃) und der zweite Bildzylinder (P₂, P₄) selektiv mit dem mindestens einen Gummituchzylinder (BLNKT_{U}, BLNKT_{L}) in Eingriff gebracht werden können, Lösen des ersten Bildzylinders (P₁, P₃) von dem mindestens einen Gummituchzylinder (BLNKT_{U}, BLNKT_{L}), wenn der zweite Bildzylinder (P₂, P₄) mit dem mindestens einen Gummituchzylinder (BLNKT_{U}, BLNKT_{L}) in Eingriff ist, und
Lösen des zweiten Bildzylinders (P₂, P₄) von dem mindestens einen Gummituchzylinder (BLNKT_{U}, BLNKT_{L}), wenn der erste Bildzylinder (P₁, P₃) mit dem mindestens einen Gummituchzylinder (BLNKT_{U}, BLNKT_{L}) in Eingriff ist,
**gekennzeichnet durch**
die weiteren Verfahrensschritte:
Bereitstellen einer Schwenkwalze (G_{U}, G_{L}), Bewegen der Schwenkwalze (G_{U}, G_{L}) aus einer ersten Position, in der die Schwenkwalze (G_{U}, G_{L}) Farbe an einen ersten Farbwalzenzug (F₁, E₁, F₁, J₁, K₁, F₃, E₃, F₃, J₃, K₃) und den ersten Bildzylinder (P₁, P₃) überträgt zu einer zweiten Position, in der die Schwenkwalze (G_{U}, G_{L}) Farbe an einen zweiten Farbwalzenzug (F₂, E₂, F₂, J₂, K₂, F₄, E₄, F₄, J₄, K₄) und den zweiten Bildzylinder (P₂, P₄) überträgt.

12. Druckmaschine, insbesondere Rollenrotationsdruckmaschine,
**gekennzeichnet durch**
eine Vorrichtung nach einem der Ansprüche 1 bis 10.

## Claims

1. Apparatus for changing the printing image during the operation of a printing machine, the apparatus comprising at least one blanket cylinder (BLNKT_{U}, BLNKT_{L}), an ink fountain unit (A_{U}, A_{L}, B_{U}, B_{L}), a first image cylinder (P₁, P₃) and a second image cylinder (P₂, P₄), which can be brought selectively into engagement with the at least one blanket cylinder (BLNKT_{U}, BLNKT_{L}), it being possible for the first image cylinder (P₁, P₃) to be separated from the at least one blanket cylinder (BLNKT_{U}, BLNKT_{L}) when the second image cylinder (P₂, P₄) is in engagement with the at least one blanket cylinder (BLNKT_{U}, BLNKT_{L}), and it being possible for the second image cylinder (P₂, P₄) to be separated from the at least one blanket cylinder (BLNKT_{U}, BLNKT_{L}) when the first image cylinder (P₁, P₃) is in engagement with the at least one blanket cylinder (BLNKT_{U}, BLNKT_{L}), **characterized by** a pivoting roller (G_{U}, G_{L}), it being possible for the pivoting roller (G_{U}, G_{L}) to be moved from a first position, in which the pivoting roller (G_{U}, G_{L}) transfers ink to a first inking roller train (F₁, E₁, F₁, J₁, K₁, F₃, E₃, F₃, J₃, K₃) and the first image cylinder (P₁, P₃), to a second position, in which the pivoting roller (G_{U}, G_{L}) transfers ink to a second inking roller train (F₂, E₂, F₂, J₂, K₂, F₄, E₄, F₄, J₄, K₄) and the second image cylinder (P₂, P₄).

2. Apparatus according to Claim 1, which further comprises a blanket cylinder gear mechanism (2), which is connected to the at least one blanket cylinder (BLNKT_{U}, BLNKT_{L}), a first image cylinder gear mechanism (3), which can be connected selectively to the first image cylinder (P₁), and a second image cylinder gear mechanism, which can be connected selectively to the second image cylinder (P₂), the first image cylinder gear mechanism (3) and the second image cylinder gear mechanism being carried along with the blanket cylinder gear mechanism (2), a first coupling device (6), which selectively couples the first image cylinder gear mechanism (3) to the first image cylinder (P₁), and a second coupling device, which selectively couples the second image cylinder gear mechanism to the second image cylinder (P₂).

3. Apparatus according to Claim 2, **characterized in that** the first coupling device (6) and the second coupling device comprise keys (7, 8, 9) which fit together.

4. Apparatus according to Claim 3, **characterized in that** the keys (7, 8, 9) which fit together comprise a guide element.

5. Apparatus according to Claim 2, which further comprises a first image cylinder auxiliary drive pulley (11), which is connected selectively to the first image cylinder (P₁), the first coupling device (6) coupling the first image cylinder auxiliary drive pulley (11) selectively to the first image cylinder (P₁), and a second image cylinder auxiliary drive pulley (11'), which is connected selectively to the second image cylinder (P₂), the second coupling device coupling the second image cylinder auxiliary drive pulley (11') to the second image cylinder (P₂).

6. Apparatus according to Claim 5, which further comprises an auxiliary drive (16), the auxiliary drive (16) driving the first and the second image cylinder auxiliary drive pulleys (11, 11').

7. Apparatus according to Claim 6, which further comprises a belt (14) or a chain (14), the belt (14) or the chain (14) being connected between the auxiliary drive (16) and the first and the second image cylinder auxiliary drive pulley.

8. Apparatus according to Claim 5, which further comprises an auxiliary coding device (17), the auxiliary coding device (17) measuring the speed and position of the first image cylinder auxiliary drive pulley (11) and the second image cylinder auxiliary drive pulley (11').

9. Apparatus according to Claim 7, which further comprises an auxiliary coding device (17), the auxiliary coding device (17) measuring the speed and position of the first image cylinder auxiliary drive pulley (11) and the second image cylinder auxiliary drive pulley (11'), and which further comprises a guide pulley (31), which is carried along with the belt (14) or the chain (14), the auxiliary coding device (17) being connected to the guide pulley (31).

10. Apparatus according to Claim 6, which further comprises an auxiliary coding device (17), the auxiliary coding device (17) measuring the speed and position of the first image cylinder auxiliary drive pulley and the second image cylinder auxiliary drive pulley (11'), the auxiliary coding device (17) being connected to the auxiliary drive (16).

11. Method of changing the printing image during the operation of a printing machine, which comprises the following steps:
providing at least one blanket cylinder (BLNKT_{U}, BLNKT_{L}), providing an ink fountain unit (A_{U}, A_{L}, B_{U}, B_{L}), providing a first image cylinder (P₁, P₃) and a second image cylinder (P₂, P₄), it being possible for the first (P₁, P₃) and the second image cylinder (P₂, P₄) to be brought selectively into engagement with the at least one blanket cylinder (BLNKT_{U}, BLNKT_{L}), separating the first image cylinder (P₁, P₃) from the at least one blanket cylinder (BLNKT_{U}, BLNKT_{L}) when the second image cylinder (P₂, P₄) is in engagement with the at least one blanket cylinder (BLNKT_{U}, BLNKT_{L}), and separating the second image cylinder (P₂, P₄) from the at least one blanket cylinder (BLNKT_{U}, BLNKT_{L}) when the first image cylinder (P₁, P₃) is in engagement with the at least one blanket cylinder (BLNKT_{U}, BLNKT_{L}), **characterized by** the further method steps:
providing a pivoting roller (G_{U}, G_{L}), moving the pivoting roller (G_{U}, G_{L}) from a first position, in which the pivoting roller (G_{U}, G_{L}) transfers ink to a first inking roller train (F₁, E₁, F₁, J₁, K₁, F₃, E₃, F₃, J₃, K₃) and the first image cylinder (P₁, P₃), to a second position, in which the pivoting roller (G_{U}, G_{L}) transfers ink to a second inking roller train (F₂, E₂, F₂, J₂, K₂, F₄, E₄, F₄, J₄, K₄) and the second image cylinder (P₂, P₄).

12. Printing machine, in particular web-fed rotary printing machine, **characterized by** an apparatus according to one of Claims 1 to 10.

## Revendications

1. Dispositif pour modifier la présentation de l'impression pendant le fonctionnement d'une machine à imprimer, le dispositif comprenant au moins un cylindre porte-blanchet (BLNKT_{U}, BLNKT_{L}), un encrier (A_{U}, A_{L}, B_{U}, B_{L}), un premier cylindre gravé (P₁, P₃) et un deuxième cylindre gravé (P₂, P₄), lesquels peuvent être mia en prise de manière sélective avec l'au moine un cylindre porte-blanchet (BLNKT_{U}, BLNKT_{L}), le premier cylindre gravé (P₁, P₃) pouvant être détaché de l'au moins un cylindre porte-blanchet (BLNKT_{U}, BLNKT₁) lorsque le deuxième cylindre gravé (P₂, P₄) est en prise avec l'au moins un cylindre porte-blanchet (BLNKT_{U}, BLNKT_{L}) et le deuxième cylindre gravé (P₂, P₄) pouvant être détaché de l'au moins un cylindre porte-blanchet (BLNKT_{U}, BLNKT_{L}) lorsque le premier cylindre gravé (P₁, P₃) est en prise avec l'au moins un cylindre porte-blanchet (BLNKT_{U}, BLNKT_{L}), **caractérisé par** un rouleau basculant (G_{U}, G_{L}), lequel peut passer d'une première position, dans laquelle il transmet la couleur à un premier rouleau toucheur (F₁, E₂, F₁, J₁, K₁,F₃, E₃, F₃, J₃, K₃) et au premier cylindre gravé (P₁, P₃), à une deuxième position dans laquelle le rouleau basculant (G_{U}, G_{L}) transmet la couleur à un deuxième rouleau toucheur (F₂, E₂, F₂, J₂, K₂, F₄, E_{4,} F₄, J₄, K₄) et au deuxième cylindre gravé (P₂, P₄).

2. Dispositif selon la revendication 1, qui comprend, de plus, un engrenage pour cylindre porte-blanchet (2), lequel est relié avec l'au moins un cylindre porte-blanchet (BLNKT_{U}, BLNKT_{L}), un premier engrenage pour cylindre gravé (3) qui peut être relié de façon sélective avec le premier cylindre gravé (P₁) et un deuxième engrenage pour cylindre gravé qui peut être relié de façon sélective avec le deuxième cylindre gravé (P₂), le premier engrenage pour cylindre gravé (3) et le deuxième engrenage pour cylindre gravé pouvant être entraînés par l'engrenage pour cylindre porte-blanchet (2), un premier embrayage (6) qui accouple de façon sélective le premier engrenage pour cylindre gravé (3) au premier cylindre gravé (P₁) et un deuxième embrayage qui accouple de façon sélective le deuxième engrenage pour cylindre gravé au deuxième cylindre gravé (P₂).

3. Dispositif selon la revendication 2, **caractérisé en ce que** les premier (6) et deuxième embrayages comportent des clavettes (7, 8, 9) qui s'apparient l'une à l'autre.

4. Dispositif selon la revendication 3, **caractérisé en ce que** les clavettes (7, 8, 9) qui s'apparient l'une à l'autre contiennent un élément de guidage.

5. Dispositif selon la revendication 2, qui comprend, de plus, une poulie auxiliaire d'entraînement pour cylindre gravé (11), laquelle est reliée de façon sélective au premier cylindre gravé (P₁), le premier embrayage (6) accouplant de façon sélective la poulie d'entraînement auxiliaire pour cylindre gravé (11) au premier cylindre gravé (P₁), et une deuxième poulie d'entraînement auxiliaire pour cylindre gravé (11') laquelle est reliée de façon sélective au deuxième cylindre gravé, le deuxième embrayage accouplant de façon sélective la deuxième poulie d'entraînement auxiliaire pour cylindre gravé (11') au deuxième cylindre gravé (P₂).

6. Dispositif selon la revendication 5, qui comprend, de plus, un entraînement auxiliaire (16), lequel entraîne les première et deuxième poulies d'entraînement auxiliaire pour cylindre gravé (11, 11').

7. Dispositif selon la revendication 6, qui comprend, de plus, une courroie (14) ou une chaîne (14), la courroie ou la chaîne étant fixée entre l'entraînement auxiliaire (16) et les premier et deuxième cylindres gravés auxiliaires.

8. Dispositif selon la revendication 5, qui comprend, de plus, un codeur auxiliaire (17), lequel mesure la vitesse et la position des première (11) et deuxième (11') poulies d'entraînement auxiliaire pour cylindre gravé.

9. Diepositif selon la revendication 7, qui comprend, de plus, un codeur auxiliaire (17), lequel mesure la vitesse et la position des première (11) et deuxième (11') poulies d'entraînement auxiliaire pour cylindre gravé et qui comprend également une poulie de guidage (31), laquelle est entraînée par la courroie (14) ou la chaîne (14), le codeur auxiliaire (17) étant relié à la poulie de guidage (31).

10. Dispositif selon la revendication 6, qui comprend, de plus, un codeur auxiliaire (17), lequel mesure la vitesse et la position des première (11) et deuxième (11') poulies d'entraînement auxiliaire pour cylindre gravé, le codeur auxiliaire (17) étant relié à l'entraînement auxiliaire (16).

11. Procédé permettant de modifier la présentation de l'impression pendant le fonctionnement d'une machine à imprimer selon les étapes suivantes :
mise à disposition d'au moins un cylindre porte-blanchet (BLNKT_{U}, BLNKT_{L}), mise à disposition d'un encrier (A_{U}, A_{L}, B_{U}, B_{L}), mise à disposition d'un premier cylindre gravé (P₁, P₃) et d'un deuxième cylindre gravé (P₂, P₄), le premier et le deuxième cylindres gravés pouvant être mis en prise de façon sélective avec l'au moins un cylindre porte-blanchet (BLNKT_{U}, BLNKT_{L}), détachement du premier cylindre gravé (P₁, P₃) de l'au moine un cylindre porte-blanchet (BLNKT_{U}, BLNKT_{L}) lorsque le deuxième cylindre gravé (P₂, P₄) est en prise avec l'au moins un cylindre porte-blanchet (BLNKT_{U}, BLNKT_{L}), et détachement du deuxième cylindre gravé (P₂, P₄) de l'au moins un cylindre porte-blanchet (BLNKT_{U}, BLNKT_{L}), lorsque le premier cylindre gravé (P₁, P₃) est en prise avec l'au moins un cylindre porte-blanchet (BLNKT_{U}, BLNKT_{L}), **caractérisé par** les étapes suivantes :
mise à disposition d'un rouleau basculant (G_{U}, G_{L}), passage du rouleau basculant (G_{U}, G_{L}) d'une première position, dans laquelle il transmet la couleur à un premier rouleau toucheur ( F₁, E₂, F₁, J₁, K₁,F₃, E₃, F₃, J₃, K₃) et au premier cylindre gravé (P₁, P₃), à une deuxième position, dans laquelle le rouleau basculant (G_{U}, G_{L}) transmet la couleur à un deuxième rouleau toucheur (F₂, E₂, F₂, J₂, K₂, F₄, E₄,F₄, J₄, K₄) et au deuxième cylindre gravé (P₂, P₄).

12. , Machine à imprimer, en particulier presse rotative à imprimer, **caractérisée par** un dispositif selon l'une des revendications 1 à 10.
